# EUROPÄISCHE PATENTSCHRIFT

(11) **EP 2 722 466 B1**
(45) Veröffentlichungstag und Bekanntmachung des Hinweises auf die Patenterteilung: **29.11.2017**
(21) Anmeldenummer: 13189403.2
(22) Anmeldetag: 18.10.2013
(51) Int. Cl.: E04G 23/02, E04C 2/06, E04H 9/02, E04C 5/07, E04C 2/14

(54) **Verbundsystem zur Verstärkung von Bauteilen**
Composite system for reinforcing building elements
Système composite destiné à renforcer des éléments de construction

(30) Priorität: 18.10.2012 DE 102012109950
(43) Veröffentlichungstag der Anmeldung: 23.04.2014
(73) Patentinhaber: Hering Bau GmbH & Co. KG, 57299 Burbach (DE)
(72) Erfinder: Ötes, Atilla, 44229 Dortmund (DE); Wertenbroch, Axel, 44227 Dortmund (DE)
(74) Vertreter: Fitzner, Uwe

(56) Entgegenhaltungen:
- WO-A1-95/34724
- DE-U1- 20 207 945
- JP-A- 2002 250 136
- JP-A- 2002 364 099
- JP-A- 2008 240 427
- JP-A- 2010 196 285
- JP-A- 2011 042 975
- US-A1- 2011 302 875

## Beschreibung

Die vorliegende Erfindung betrifft ein Verbundsystem zur Verstärkung von Mauerwerkswänden. Der nächstliegende Stand der Technik US 2011/0302875 A1 offenbart ein Verbundsystem aus druckfesten Mauerwerkswänden und vorgefertigten zugfesten Elementen nach dem Obergriff des Anspruchs 1.

Aus den verschiedensten Gesichtspunkten heraus kann es sich in der Praxis ergeben, dass Wände z. B. aus Mauerwerk nachträglich verstärkt werden müssen. Dies kann insbesondere bei Umbau-/Erweiterungsmaßnahmen erforderlich sein, um höhere Horizontalkräfte aufzunehmen. Auch eine nachträgliche Sicherung von in Erdbebengebieten gebauten Gebäuden kann solche Verstärkungsmaßnahmen erforderlich machen.
Nach dem Stand der Technik gibt es einige Verstärkungsmethoden für Mauerwerk. Hierzu zählen in erster Linie die Verstärkung mit aufgeklebten Lamellen bzw. vollflächig aufgetragenen Faserverbundstoffen. Diese Systeme weisen jedoch einige Nachteile auf. Zum einen werden hohe Anforderungen an die Klebefestigkeit des Verbundes gestellt. Für das Auftragen insbesondere im Fall von Ephoxidharzen ist darüber hinaus zum anderen ein besonderer Arbeitsschutz einzuhalten. Auch können in der Praxis in Rissbereichen und Endverankerungen Ablösungserscheinungen zu beobachten sein. Bisher ist außerdem das Langzeitverhalten solcher geklebter Konstruktionen unbekannt. Nachteile sind auch hinsichtlich des Brandverhaltens und der Diffusionsdichtigkeit zu verzeichnen.
Beim Aufbringen von Ortbeton ist der Gesamtaufwand erheblich. Abgesehen davon sind durch den Eingriff die Nutzungsmöglichkeiten während der Durchführung der Arbeiten deutlich eingeschränkt. Zudem weist das betreffende Mauerwerk einen deutlich verdickten Querschnitt auf.
Eine Alternative zur Verstärkung stellen auch Stahlapplikationen dar. Auch hier sind hohe Anforderungen an die lokale Beanspruchung des Untergrundes gestellt. Zudem sind weitere Arbeiten, z.B. die Verkleidung mit Gipsbeton erforderlich, da die Oberflächen nicht voll verkleidet sind. Auch diese Maßnahmen führen zu einer Verdickung des Querschnitts der Wandkonstruktion.

Die DE 10 2011 118 854 A1 betrifft ein Verfahren zur nachträglichen Bewehrung eines Containments für Kernkraftwerke. Die in Stahlbetonbauweise erstellte Hülle soll hierzu mit innen- und aussenliegenden Stahlblechkonstrukten versehen werden. Bei der Maßnahme handelt es sich um die nachträgliche Erhöhung der Biegetragfähigkeit einer Betonwand gegen Flugzeugabsturz. Sie ist mit der Verstärkung einer Mauerwerkswand zur Erhöhung der Scheibentragfähigkeit in Wandebene nicht vergleichbar.

Zum Stand der Technik wird noch auf folgende Dokumente hingewiesen:
DE 201 05 761 U1, DE 43 19 993 C2, DE 270 00 22 A1, AT 351 719 B

Bei den aufgeführten Patenten handelt es sich um Konstruktionen für Abfangungen, Abdichtungen und der Herstellung von großflächigen Mauerwerkskörpern sowie deren Transport und nicht um Konstruktionen für die Verstärkung von Mauerwerkswänden.

Aus dem Stand der Technik sind im Weiteren zahlreiche Konstruktionen bekannt, bei denen fertige Fassadenelemente aufgesetzt werden. Hierbei handelt es sich vielfach um solche Elemente, welche durch Faserbewährung verstärkt sind. Beispiele hierfür sind:
DE 3926537 A1, DE 2713090 A1, US 2001/0011443 A1, DE 3442183, DE 467099 A, DE 1916590 A, DE 29906465 U1, US 5398473 A, DE 29916530 U1, DE 40 35281 A1, DE 19848154 A1, DE 29619514 U1, DE 2124227 A, DE 30044664 A1 und DE 10260684 A1.

Bei all diesen Konstruktionen handelt es sich jedoch nur um Verkleidungen, aber nicht zur Verstärkung des Mauerwerks geeignete Verbundsysteme.

Aufgabe der vorliegenden Erfindung ist es demgemäß ein System zur Verstärkung von Wänden zur Verfügung zu stellen, das die aufgezeigten Nachteile des Standes der Technik nicht aufweist. Das System soll eine schnelle und einfache Montage ermöglichen. Zudem soll ein Einbau am Trockenbauverfahren ermöglicht werden, so dass die Nachteile bei der Nutzung der behandelten Gebäude während der Baumaßnahmen an den Wänden möglichst gering ausfallen.
Diese Aufgabe wird durch ein Verbundsystem zur Verstärkung von Wänden mit an diesen kraftschlüssig befestigten zugfesten Elementen gelöst, die eine Textilbewehrung aufweisen
Mit den erfindungsgemäßen zugfesten Fertigelementen und ihrer kraftschlüssigen Verankerung an Mauerwerkswänden mittels mechanischer Verbindungsmittel wird ein Verbundsystem gebildet, die aus der druckfesten Wand und den externen zugfesten Elementen besteht. Neben den mechanischen punktuellen Verbindungsmitteln besteht auch die Möglichkeit, einen flächendeckenden Verbund zwischen der Wand und den Fertigelementen herzustellen.

Für Mauerwerkswände, die aufgrund des spröden Materialverhaltens ihre Tragfähigkeit verlieren, führt die erfindungsgemäße Erweiterung in ein Verbundsystem mit verstärkenden Elementen zu einer deutlichen Verbesserung der Trageigenschaften. Das Verbundsystem verfügt mit dem erweiterten Querschnitt über eine höhere Tragkapazität und bietet mit den zugfesten Elementen - eine Steigerung der Systemintegrität- und Duktilität. Mit diesen Eigenschaften eignet sich das erfindungsgemäße Verbundsystem in besonderem Maße für die nachträgliche Verstärkung von Mauerwerksgebäuden in Erdbebengebieten.
Das erfindungsgemäße Verbundsystem wird vor allem angewandt zur Verstärkung von tragenden und aussteifenden Mauerwerkswänden, die in der Wandebene durch Vertikal- und Horizontalkräfte beansprucht werden. Das typische Grenztragverhalten von aussteifenden Mauerwerkswänden ist durch Diagonalrisse gekennzeichnet, die mit der Spaltung in der Wand in einzelne Abschnitte zum Verlust der Tragfähigkeit führen können. Das erfindungsgemäße Verbundsystem hält dagegen mit den zugfesten Elementen die Mauerwerkswand zusammen und ermöglicht die Aufnahme und Übertragung der Horizontalkräfte in der Wand bei gleichzeitiger Begrenzung der Verformungen.
Das erfindungsgemäße Verbundsystem kann grundsätzlich auch auf ausfachende Mauerwerkswände in Skelettkonstruktionen angewandt werden. Das Ziel der Verstärkung ist in diesem Fall die Verbesserung der Mitwirkung des Mauerwerks bei der Aufnahme der Horizontalkräfte im Bauwerk bei gleichzeitiger Erhöhung der Sicherheit gegen Herausfallen.
Im Ergebnis erlaubt das erfindungsgemäße System mit einer einfachen und schnellen Montage die Realisierung der Verstärkung in kurzer Zeit. So ist das System auch für Sofortmaßnahmen nach einem Erdbeben geeignet. Die Anbringung kann im Trockenbauverfahren erfolgen, so dass die Beeinträchtigung der Nutzung der Bauwerke gering ist. Durch die Vorfertigung der Elemente ab Werk wird außerdem eine hohe Produktqualität sichergestellt. Mit den auf Mauerwerk und Fertigelement abgestimmten Befestigungselementen, z. B. Dübeln, wird eine sichere und dauerhafte Verbindungstechnik realisiert. Die Anpassungsfähigkeit an örtliche Verhältnisse kann ebenfalls gewährleistet werden. Darüber hinaus sind die zugfesten Elemente im Einzelfall auch ausbauend austauschbar. Ebenso lassen sich die zugfesten Elemente verkleiden, z.B. durch Putz.
Die erfindungsgemäß eingesetzten zugfesten Elemente erlauben einen modularen Aufbau und eine modulare Anordnung. D.h., die zugfesten Elemente können die Größe der Wand aufweisen oder in mehrere Einzelelemente unterteilt sein. Durch den modularen Aufbau ist eine schnelle Montage an Gebäuden ohne den Einsatz von schweren Geräten möglich. Grundsätzlich sind die zugfesten Elemente so konzipiert, dass sie von zwei Personen getragen werden können und auch handhabbare Abmessungen aufweisen.
Die Zugfestigkeit der Elemente wird durch die eingelegte Bewehrung bestimmt. Die Zugfestigkeit liegt in einem Bereich von 0,6 bis 1,2 kN/cm² Querschnittsfläche des Verstärkungselements. Erfindungsgemäß weisen die zugfesten Elemente eine Dicke von 15 mm bis 25 mm auf. Grundsätzlich soll die Dicke bei ca. 20 mm liegen.
Das Gewicht des zugfesten Elementes ergibt sich aus der Dichte des verwendeten Materials. Für Beton liegt sie in einem Bereich von 2,0 - 2,5 kg/dm³. In einer besonders bevorzugten eingesetzten Ausführungsform liegt das Gewicht je Element bei ca. 50 kg. Das Gewicht der Verstärkungselemente liegt vorzugsweise bei 20 - 100 kg/m².
Die zugfesten Elemente können einseitig oder auch beidseitig auf Wände aufgebracht werden. Dies kann je nach örtlichen Gegebenheiten verschieden sein.
Die einzelnen zugfesten Elemente bauen in ihren Abmessungen auf den oktametrischen Maß von Mauerwerken auf. Somit ergeben sich Größen für die zugfesten Elemente, welche ein Vielfaches von 12,5 cm betragen. Bevorzugt ergeben sich rechteckige Elemente mit Höhen von 12, 5 cm bis 250 cm, vorzugsweise von 25 cm bis 75 cm. Die Längen der rechteckigen Elemente betragen vorzugsweise 75 cm bis 250 cm, besonders bevorzugt 100 cm bis 200 cm.
Darüber hinaus sind auch individuelle, abweichende Größen der Elemente und Lochanordnungen, zur Anpassung an die örtlichen Gegebenheiten möglich.
Die zugfesten Elemente sind mit Durchgangslöchern versehen. Diese ermöglichen das Anbringen mit Hilfe von mechanischen Verbindungsmitteln. Die Anordnung der Löcher baut ebenfalls auf dem oktametrischen Maßsystem auf. So sind beispielsweise bei einer Höhe des zugfesten Elementes von 50 cm Durchgangslöcher in einem Raster von 25 cm vorgesehen. D.h., der Randabstand der Löcher beträgt 12,5 cm während zwischen den Löchern ein Abstand von 25 cm vorgesehen ist. Die zugfesten Elemente können im Bereich der Löcher eine Verstärkung aufweisen. Das kann mit einer oder mehreren zusätzlich eingebauten Platte(n) erreicht werden.
Vorteilhaft ist es erfindungsgemäß, dass die Verstärkungselemente bei Mauerwerk mehrere Steinreihen zusammenfassen. Bei beidseitiger Montage wird beispielsweise auch eine versetzte Anordnung bevorzugt. D.h., die zugfesten Elemente auf jeder Seite der Wand sind entgegen einander versetzten Höhen angeordnet. Damit wird erreicht, dass die Stoßkanten der zugfesten Elemente sich in verschiedenen Höhen befinden.
Die Wirksamkeit der Maßnahme lässt sich dadurch steigern, dass die Ränder der zugfesten Elemente formflüssig verzahnt werden. Damit wird eine Übertragung der Schubkräfte zwischen den einzelnen zugfesten Elementen ermöglicht. Die Verzahnung am Rand des zugfesten Elements kann einerseits durch entsprechende Profilierung des Randes und andererseits durch Verwendung von lokalen oder umlaufenden Elementen erfolgen, z.B. durch ein vorgefertigtes Randelement aus Stahl, das darüber hinaus in der Herstellung des Fertigteils die Randschalung und die Haltung der Bewährung ermöglicht. Die Verzahnung kann durch Einbringen eines Vergussmörtelss verbessert werden.
Je nach Untergrund des Mauerwerks und notwendigen Verstärkungsgrad kann es notwendig sein, spezielle Maßnahmen in den Eckbereichen der Wand vorzunehmen. Diese reichen von einer Flächenverklebung bis zur speziellen Formelementen, die die Ecken einfassen. Bei langen Wänden können die zugfesten Elemente durch Verzahnung der horizontalen Fugen zu einer Verbandstruktur ergänzt werden.

Die zugfesten Elemente werden erfindungsgemäß aus textilbewehrtem Beton hergestellt. Solche Elemente ermöglichen gute Trageigenschaften textilbewehrtem Beton hergestellt. Solche Elemente ermöglichen gute Trageigenschaften bei geringer Bauteildicke und somit ein geringes Eigengewicht der zugfesten Elemente. Die Dicken der zugfesten Elemente liegen je nach Beanspruchung zwischen 15 mm bis 25 mm.
Erfindungsgemäß sind als Bewehrungseinlagen technische Textile geeignet. Als Bewehrung besonders geeignet sind Karbonfasern. Alternativ können auch andere Materialien zum Einsatz kommen, z. B. technische Textile aus alkaliresistenten Glasfasern, Kunststofffasern oder Basaltfasern. Die Karbonfasern werden vorzugsweise in Form von Matten (Gewebe, Gelege) eingebaut. Die Bewehrungslage wird bezogen auf den Querschnitt in der Mitte des Bauteils eingebaut, so dass beidseitig eine gleichgroße Betonüberdeckungbesteht. Die Bewehrungseinlage wird in Abhängigkeit von der zu erwartenden Beanspruchung festgelegt. In Abhängigkeit von der Beanspruchung können auch mehrere Bewehrungseinlagen notwendig werden, bevorzugt 2 Bewehrungslagen.

Als formgebendes Material wird vorzugsweise Beton eingesetzt. Ein besonders bevorzugtes Material ist Feinkornbeton. Hierbei handelt es sich um einen Beton mit einem Größkorndurchmesser von maximal 8 mm. Die Betonrezeptur wird in einer Abstimmung auf die verwendete Bewehrung gewählt Der Beton weist selbstverdichtende Eigenschaften auf, so dass die Wandelelemente mit Einsatz von wenig Rüttelenergie hergestellt werden können. Der verwendete Beton weist vorzugsweise eine zentrische Zugfestigkeit im Bereich von 5 bis 10 N/mm² auf, besonders bevorzugt 6 bis 8 N/mm². Zum Erreichen dieser hohen Zugfestigkeit werden dem Beton verschiedene Zusatzstoffe beigesetzt, vorzugsweise puzzolanische Alumosilikate. Weiterhin wird der Beton in unterschiedlichen Farben hergestellt, so dass die Verbundelemente auch architektonische Funktion übernehmen können.

In Abhängigkeit von den gewünschten Ausführungsvarianten kann die Oberfläche der zugfesten Elemente glatt oder rau ausgeführt werden. Dies gilt sowohl für die Schalungsals auch für die Eingußseite. Ist auf der Innenseite eine Verklebung oder auf der Außenseite eine Putzschicht vorgesehen, wird die jeweilige Seite der zugfesten Elemente entsprechend der verwendeten Produktspezifikation rau ausgeführt, um einen besseren Verbund zu ermöglichen. Unbenommen ist darüber hinaus die Möglichkeit, die Außenseite der zugfesten Elemente durch weitere Maßnahmen (Strukturen, Fotobeton u.s.w.) zu veredeln.

Die erfindungsgemäß eingesetzten mechanischen Verbindungsmittel müssen die Querkraftübertragung zwischen Verstärkungselement und Wand, insbesondere Mauerwerkswand, sicherstellen. Hier wird aufbauend auf den bestehenden Verankerungselementen eine Anpassung an die besonderen Anforderungen der Verbundanordnung vorgenommen. In diesem Zusammenhang besteht auch die Möglichkeit, mit einer adhäsiven Schicht zwischen zugfestem Element und Wand die lokale Lasteinleitung zu verbessern. Als Verbundmittel können vorzugsweise Spreiz-, Hinterschnitt- oder Injektionsanker aus Metall verwendet werden.

In einer Variante der Erfindung kann die Verbindung zwischen dem zugfesten Element und der Wand durch mechanische Verbindungsmittel sichergestellt werden. Ein guter Verankerungsgrund ermöglicht die lokale Verankerung der Verbundkräfte (z.B. in Beton oder Kalksandstein). Die Verbindung mit mechanischen Verbindungsmitteln stellt für das erfindungsgemäße Verbundsystem eine ausreichende Steifigkeit zur Verfügung.

Ist die benötigte Kraftübertragung nicht allein durch das mechanische Verbindungsmittel möglich, kann lokal zusätzlich eine Verklebung vorgesehen werden. Durch den zusätzlichen Stoffschluss können die Verbundkräfte nicht nur über das mechanische Verbindungsmittel sondern auch über die Verklebung übertragen werden. Darüber hinaus kann durch die Verklebung die Steifigkeit der Verbindung erhöht werden.

Stellt der Untergrund keine Kapazitäten für eine gezielte lokale Lasteinleitung zur Verfügung, ist flächig eine Verklebung vorgesehen. Der erreichte flächige Stoffschluss ermöglicht somit an jeder Stelle die Übertragung der Verbundkräfte und eine lokale konzentrierte Einleitung wird vermieden. Die mechanischen Verbindungsmittel werden erfindungsgemäß weiter eingesetzt und stellen den dauerhaften Verbund sicher und unterbinden ein etwaiges Ablösen der Verstärkungselemente von der Wand.

In den zugfesten Elementen sind Befestigungslöcher vorgesehen. Diese werden bereits im Herstellungsprozess ab Fabrik vorgefertigt. Im vorgegebenen Raster wird jeweils ein Durchgangsloch mit einem speziellen Durchmesser angeordnet. Das Durchgangsloch erhält auf der Schalseite (d.h. spätere Außenseite) eine erweiterte Vertiefung. Diese Vertiefung bietet bei der Montage Raum für den Ankerkopf, z. B. wenn Schraubverbindungen hergestellt werden sollen.

Der Ankerkopf kann erfindungsgemäß aus Stahl oder einem vergleichbaren Material bestehen. Er enthält auf der Außenseite vorzugsweise wenigstens zwei Vertiefungen, die den Ansatz eines geeigneten Werkzeugs ermöglichen. Im Zentrum enthält der Ankerkopf vorzugsweise eine Vorrichtung, die eine kraftschlüssige Verbindung mit dem mechanischen Verbindungsmittel (z. B. ein Innengewinde, so dass der Ankerkopf auf eine entsprechende Gewindestange geschraubt werden kann). Anschließend kann der Ankerkopf mit einer speziellen Deckkappe geschlossen werden. Diese wird in den Vertiefungen, die das Ansetzen des Werkszeugs ermöglichen verankert. In dem Bereich des Ankerkopfes ist die Dicke des zugfesten Elementes reduziert. Daher bedarf es dort einer besonderen Abstimmung auf die Erfordernisse. Dies kann beispielsweise durch eine entsprechende Verstärkung der Bewehrungseinlage im Bereich des Ankerkopfes bzw. des Loches in der zugfesten Einrichtung erfolgen. Je nach Beanspruchungsgrad kann jedoch auch eine lokale Verdickung (zusätzliche 5 mm bis 10 mm) des Querschnitts vorgenommen werden. Eine weitere Möglichkeit ist der Einbau eines speziellen Verstärkungsmittels z. B. einer Einlage aus Stahl oder einem vergleichbaren Material, das in der Lage ist die Beanspruchungen aufzunehmen.

Prinzipiell kann die Verschraubung zur Sicherung des mechanischen Verbindungsteils auch an der Oberfläche des zugfesten Elementes erfolgen. In diesem Falle ist im Bereich des Loches keine Verringerung der Dicke zu verzeichnen, so dass zusätzliche Verstärkungsmaßnahmen unterbleiben können. Jedoch hat diese Ausführungsform ästhetische Nachteile.

Im Grundsatz wird die Befestigung der Elemente wie folgt durchgeführt:
Das Mauerwerk wird bis auf das Rohmauerwerk freigelegt. Es wird anschließend eine Identifizierung von Steingeometrie, Material, Integrität vorgenommen. Ggfs. erfolgen örtliche Ausbesserungen des Mauerwerks. Hierzu gehört u.U. auch der Oberflächenausgleich mit geeignetem Mörtel. Sodann werden die Bohrlöcher für das Anbringen der zugfesten Elemente erstellt. Hierbei kann das jeweilige zugfeste Element als Bohrschablone dienen. Anschließend werden die zugfesten Elemente an der Wand befestigt.

Im Folgenden wird die Erfindung unter Bezugnahme auf die Zeichnungen näher erläutert:
Figur 1 zeigt in der Vorderansicht eine Prinzipskizze von modulförmig auf einer Wand angeordneten zugfesten Elementen 2. Zu erkennen sind die Befestigungslöcher 3, durch welche die Verbindungsmittel in die Wand 1 eingebracht werden.
In Figur 2 ist das erfindungsgemäße System im Wandquerschnitt zu erkennen. Auf der Wand 1 sind die zugfesten Elemente 2 angeordnet.
Figur 3 zeigt die Elemente gemäß Figuren 1 und 2 im Horizontalschnitt.
Figur 4 zeigt verschiedene Möglichkeiten der Anordnung von den erfindungsgemäß zugfesten Elementen 2. Gemäß Figur 4a ist ein wandgroßes zugfestes Element vorgesehen. In Figur 4b ist die Unterteilung in zwei zugfeste Elemente 2a und 2b vorgesehen. Mehrere zugfeste Elemente sind der Figur 2a, 2b, 2c, 2d, 2e sind in der Figur 4c vorgesehen.
Aus Figur 5 ist das modulare System erkennbar, das auf dem oktametrischen Maßsystem aufbaut. So sind viereckige zugfeste Elemente 2 in verschiedenen Formaten dargestellt, welche jeweils Rechtecke darstellen. Die Abstufungen der einzelnen zugfesten Elemente beginnen mit einer Länge von 100 cm entsprechend Ziffer 9. Mit 8 ist eine Länge von 200 cm gekennzeichnet. Die Höhe 10 der Elemente beträgt in allen Varianten 50 cm. Der Abstand 6 der Löcher beträgt 25 cm, während der Abstand 11 der Löcher zum Rand des Elementes 12 jeweils 12,5 cm beträgt.
In Figur 6 ist die Möglichkeit einer versetzten Anordnung der zugfesten Elemente beiderseitiger Montage an einer Wand 1 vorgesehen. Das zugfeste Element 2f ist halb bzw. anderthalb mal so hoch wie das zugfeste Element 2g. Dadurch entsteht eine versetzte Anordnung.
In Figur 7 und 8 ist eine Befestigungsmöglichkeit mit einem mechanischen Verbindungsmittel dargestellt. Figur 7 zeigt hierbei in der Ansicht einen Ankerkopf 13 in der Fläche des zugfesten Elementes 2.
Figur 8 zeigt die Befestigung im Schnitt. Zu erkennen ist das zugfeste Element 2. In dem Bereich 3 ist der Ankerkopf 13 versenkt, d.h., in dem Bereich 3 ist die Dicke des zugfesten Elementes geringer als in den übrigen Bereichen. Die Verankerung ist sodann in dem Loch 4 des Mauerwerkes 1 eingelassen.
Figur 9 zeigt eine ergänzende Variante zu Figur 8. Im Unterschied zu dieser ist aber noch eine zusätzliche lokale Verklebung 5 in dem Bereich 3 vorgesehen.
In Figur 10 und 11 ist eine Befestigungsmöglichkeit dargestellt, bei der der Ankerkopf als Sechskantschraubung ausgelegt und gemäß Figur 11 nicht versenkt ist. D.h. es gibt keinen Bereich des zugfesten Elementes 2 mit verminderter Dicke.
In Figur 12 ist ergänzend eine weitere mögliche Ausführungsvariante mit einem durchgehenden Anker dargestellt. Der Injektionsanker kann einseitig oder als Durchgangsanker 4 b ausgeführt werden

## Patentansprüche

1. Verbundsystem aus druckfesten Mauerwerkswänden (1) und vorgefertigten zugfesten Elementen (2), wobei die Elemente (2) kraftschlüssig an den Mauerwerkswänden (1) befestigt sind und eine Dicke von 15 - 25 mm aufweisen,
**dadurch gekennzeichnet, dass**
die Elemente (2) aus textilbewehrtem Beton sind und Abmessungen nach dem oktametrischen Maßsystem aufweisen.

2. Verbundsystem nach Anspruch 1 **dadurch gekennzeichnet, dass** die Zugfestigkeit der Elemente (2) zwischen 0,6 - 1,2 KN/cm² liegt.

3. Verbundsystem nach einem der vorhergehenden Ansprüche **dadurch gekennzeichnet, dass** die Elemente (2) an einer oder beiden Seiten der Mauerwerkswand (1) befestigt sind.

4. Verbundsystem nach einem der vorhergehenden Ansprüche **dadurch gekennzeichnet, dass** die zugfesten Elemente (2) auf beiden Seiten der Mauerwerkswand (1) derart angeordnet sind, dass sie gegeneinander höhenversetzt sind.

5. Verbundsystem nach einem der vorhergehenden Ansprüche **dadurch gekennzeichnet, dass** die Elemente (2) mit Durchgangslöchern versehen sind, deren Anordnung auf dem oktametrischen Maßsystem aufbaut.

6. Verbundsystem nach einem der vorhergehenden Ansprüche **dadurch gekennzeichnet, dass** die Ränder der Elemente (2) formschlüssig verzahnt werden.

7. Verbundsystem nach einem der vorhergehenden Ansprüche **dadurch gekennzeichnet, dass** die Elemente (2) mittels mechanischer Verbindungsmittel und einem zusätzlichen lokalen Stoffschluss im Bereich der Verbindungen (5) an der Mauerwerkswand (1) befestigt sind.

8. Verbundsystem nach einem der vorhergehenden Ansprüche **dadurch gekennzeichnet, dass** das Verbindungsmittel (13), Spreiz-, Hinterschnitt- oder Injektionsanker sind.

9. Verbundsystem nach einem der vorhergehenden Ansprüche **dadurch gekennzeichnet, dass** die Durchgangslöcher in den Elementen (2) auf der Außenseite eine Aufweitung (3) zur Aufnahme eines versenkten Ankerkopfes (13) aufweisen.

10. Verbundsystem nach einem der vorhergehenden Ansprüche **dadurch gekennzeichnet, dass** die Elemente (2) zusätzlich mittels einer adhäsiven Schicht an dem Mauerwerk befestigt werden.

11. Verfahren zur Herstellung des Verbundsystems nach einem der vorhergehenden Ansprüche **dadurch**
**gekennzeichnet, dass** das Mauerwerk bis auf das Rohmauerwerk freigelegt, eine Identifizierung von Steingeometrie, Materialintegrität vorgenommen, ggf. Ausbesserung des Mauerwerks durchgeführt und Bohrlöcher für das Anbringen der Elemente (2) erstellt werden und die Elemente an der Mauerwerkswand (1) mittels Verbindungsmitteln (13) befestigt werden.

12. Verwendung des Verfahrens nach Anspruch 11 zur nachträglichen Verstärkung von Mauerwerkswänden.

## Claims

1. Composite system of pressure-resistant masonry walls (1) and pre-fabricated high-tensile elements (2), whereas the elements (2) are frictionally attached to the masonry walls (1) and have a thickness of 15 - 25 mm,
**characterised in that**
the elements (2) are made of textile-reinforced concrete and have dimensions according to the octametric measuring system.

2. The composite system according to claim 1, **characterised in that** the tensile-strength of the elements (2) is between 0,6 - 1,2 kn/cm².

3. The composite system according to any of the preceding claims, **characterised in that** the elements (2) are attached to one or both sides of the masonry wall (1).

4. The composite system according to any of the preceding claims, **characterised in that** the high-tensile elements (2) are arranged on both sides of the masonry wall (1) in such a way that they are vertically offset against each other.

5. The composite system according to any of the preceding claims, **characterised in that** the elements (2) are provided with through holes, the arrangement of which are based on the octametric system.

6. The composite system according to any of the preceding claims, **characterised in that** the borders of the elements (2) are form-fittingly interlocked.

7. The composite system according to any of the preceding claims, **characterised in that** the elements (2) are attached to the masonry wall (1) by means of mechanical fasteners and an additional firm bond in the area of the connections (5).

8. The composite system according to any of the preceding claims, **characterised in that** the fastener (13) are expansion anchors, undercut anchors or injection anchors.

9. The composite system according to any of the preceding claims, **characterised in that** the through holes in the elements (2) have a widening (3) at the exterior side for the reception of a flush-mounted anchor head (13).

10. The composite system according to any of the preceding claims, **characterised in that** the elements (2) are additionally fixed to the masonry my means of an adhesive layer.

11. Process for the production of the composite system according to any of the preceding claims, **characterised in that** the masonry is exposed to the bare masonry, an identification of the stone geometry, an integrity of the material are carried out, a repairing of the masonry is carried out, if necessary, and the bore holes for the installation of the elements (2) are made and the elements are attached to the masonry wall (1) by means of fasteners (13).

12. Use of the composite system according to claim 11 for the posterior reinforcement of masonry walls.

## Revendications

1. Système intégré fait des murs en maçonnerie résistants à la pression (1) et fait des éléments (2) préfabriqués et résistants à la traction, les éléments (2) étant reliés de manière à être solidaire aux murs en maçonnerie (1) et ayant une épaisseur de 15 - 25 mm ,
**caractérisé en ce que**
les éléments (2) sont faits de béton renforçé de textile et présentants des dimensions selon le système de mesure octamétrique.

2. Le système intégré selon la revendication 1, **caractérisé en ce que** la résistance à la traction des éléments (2) est entre 0,6 - 1,2 kn/cm².

3. Le système intégré selon l'une des revendication précedéntes, **caractérisé en ce que** les éléments (2) sont attachés à l'un côté ou les deux côtés du mur en maçonnerie (1).

4. Le système intégré selon l'une des revendication précédentes, **caractérisé en ce que** les éléments (2) en résistance contre la traction sont arrangés à les deux côtés du mur en maçonnerie (1) de telle sorte qu'ils sont décalés verticalement contre l'un à l'autre.

5. Le système intégré selon l'une des revendication précédentes, **caractérisé en ce que** les éléments (2) sont équipés avec des trous traversants, l'arrangement de lesquels est basée sur le système de mésure octamétrique.

6. Le système intégré selon l'une des revendication précédentes, **caractérisé en ce que** les bords des éléments (2) sont endentés de forme finale.

7. Le système intégré selon l'une des revendication précédentes, **caractérisé en ce que** les éléments (2) sont attachés au mur en maçonnerie (1) par des moyens de connexions méchaniques et additonellement d'un circuit de matériau dans la région des liens (5).

8. Le système intégré selon l'une des revendication précédentes, **caractérisé en ce que** le moyens de connexion (13) sont des dispositifs d'ancrage d'expansion, des dispositifs d'ancrage à dépouille, des dispositifs d'ancrage d'injection.

9. Le système intégré selon l'une des revendication précédentes, **caractérisé en ce que** les trous traversants dans les éléments (2) ont un élargissement (3) au côté extérieur pour la reception d'une tête d'ancrage coulée (13).

10. Le système intégré selon l'une des revendication précédentes, **caractérisé en ce que** les éléments (2) sont additionellement fixés à la maçonnerie par une couche adhésive.

11. Le procès pour la production du système intégré selon l'une des revendications précédentes, **caractérisé en ce que** la maçonnerie est exposée jusqu'a la maçonnerie brute, une identification du géométrie de pierre, une integrité du matériau sont effectués, la réparation de la maçonnerie est effectuée, si nécessaire, et les trous percés pour la fixation des éléments (2) sont faits et les éléments sont attachés au mur au maçonnerie (1) par des moyens de connexion (13).

12. L'utilisation du système intégré selon la revendication 11 pour le renforçage postérieur des murs en maçonnerie.
